# EUROPÄISCHE PATENTSCHRIFT

(11) **EP 0 177 723 B1**
(45) Veröffentlichungstag und Bekanntmachung des Hinweises auf die Patenterteilung: **09.03.1988**
(21) Anmeldenummer: 85110471.1
(22) Anmeldetag: 20.08.1985
(51) Int. Cl.: F04D 29/44

(54) **Radialventilator**
Radial ventilator
Ventilateur radial

(30) Priorität: 04.09.1984 DE 3432503
(43) Veröffentlichungstag der Anmeldung: 16.04.1986
(73) Patentinhaber: SIEMENS AKTIENGESELLSCHAFT, 80333 München (DE)
(72) Erfinder: Thomzik, Lothar, Dipl.-Ing., D-2874 Lemwerder (DE)

(56) Entgegenhaltungen:
- FR-A- 2 534 981
- US-A- 1 330 547
- US-A- 2 322 357
- US-A- 2 770 496
- US-A- 3 251 540
- US-A- 3 322 333
- IBM TECHNICAL DISCLOSURE BULLETIN, Band 13, Nr. 4, September 1970, Seite 1013, New York, US; P.J. CUNAVELIS et al.: "Blower with diffuser"

## Beschreibung

Die Erfindung bezieht sich auf einen Radialventilator gemäss Oberbegriff des Anspruchs 1 bzw. des Anspruchs 2; ein derartiger Radialventilator ist allgemein bekannt.

Bei bekannten Radialventilatoren mit umgebendem Spiralgehäuse und austrittsseitig angeschlossenem Luftverteilungsgehäuse zur gezielten Luftführung bzw. Luftumlenkung wird bei der Gestaltung dieses Luftverteilungsgehäuses auf die strömungstechnischen Eigenheiten des die einströmende Luft fördernden Radialventilators keine Rücksicht genommen; dies zeigt sich u.a. dadurch, dass unabhängig von der Verwendung eines Axial- oder eines Radialventilators die gleichen Gehäuseformen für das Luftverteilungsgehäuse verwendet werden, deren Konstruktion vorwiegend hinsichtlich einer einfachen Fertigung und Montagehandhabung gekennzeichnet ist.

Aus der US-PS 2322357 ist ein Radialventilator bekannt, der innerhalb des das Laufrad umgebenden Spiralgehäuses entsprechend der logarithmischen Erweiterung des Spiralgehäuses verlaufende Luftleitbleche aufweist; ausserhalb des Spiralgehäuses in dem anschliessenden zunächst mit konstantem Querschnitt und dann mit linear sich erweiterndem Luftverteilungsgehäuse sollen die Luftleitbleche, soweit überhaupt vorhanden, ausdrücklich linear verlaufen.

Durch die US-PS 2770496 ist ein Radialventilator mit einem sich linear erweiternden Luftverteilungsgehäuse bekannt, in dessen Innerem geradlinig verlaufende Luftleitbleche angeordnet sind.

Aufgabe der vorliegenden Erfindung ist es, mit einfachen Mitteln den Druckverlust eines an einen Radialventilator mit umgebendem Spiralgehäuse anschliessenden Verteilungsgehäuses, durch das die Luft in eine bestimmte Ausblasrichtung gebracht werden soll, möglichst gering halten zu können. Mittels solcher Anlagen wird z.B. Luft oder Gas in Trocknungs-, Erwärmungs- oder Kühleinrichtungen gezielt weitergeleitet, verteilt oder zugemischt.

Die Lösung dieser Aufgabe gelingt bei einem Radialventilator der eingangs genannten Art durch die erfinderische Lehre gemäss Anspruch 1 oder Anspruch 2; eine vorteilhafte Ausgestaltung dieser Erfindung ist Gegenstand des Anspruchs 3.

Durch die erfindungsgemässe Massnahme gelingt es auf einfache Weise, die aus dem das Laufrad des Radialventilators umgebenen Spiralgehäuse austretenden Luftteilchen verlustarm unter weitgehender Vermeidung von Wirbeln und Totgebieten das Luftverteilungsgehäuse in gezielter Richtung durchströmen zu lassen, wobei das Luftverteilungsgehäuse zur Erzielung einer möglichst einfachen fertigungs-und montagetechnischen Konstruktion im wesentlichen aus geraden oder allenfalls kreisbogenförmigen Wandteilen zusammengesetzt werden kann; auf die Luftleitbleche in Form von logarithmischen Spiralen kann ganz oder teilweise verzichtet werden, wenn das Luftverteilungsgehäuse selbst in seiner Formgebung im wesentlichen einer logarithmischen Spirale entspricht, die eine verlustarme und somit durch wenige strömungshindernde Widerstände abgelenkte Strömung ermöglicht.

Die Erfindung gemäss den Ansprüchen 1 und 2 und deren vorteilhafte Ausgestaltung werden im folgenden anhand zweier schematisch dargestellter Ausführungsbeispiele in der Zeichnung näher erläutert. Darin zeigen:
Fig. 1 in einem Schnittbild eine erste erfindungsgemässe Ausführung mit in einem konventionellen Luftverteilungsgehäuse angeordneten Luftleitblechen in logarithmischer Form,
Fig. 2 in einem Schnittbild eine zweite Ausführung eines erfindungsgemässen Radialventilators mit einem in Form einer logarithmischen Spirale ausgebildeten Luftverteilungsgehäuse ohne Luftleitbleche,
Fig. 3 einen Querschnitt durch das Luftverteilungsgehäuse in Fig. 2 gemäss Schnittverlauf 111-111,
Fig. 4 eine stirnseitige Draufsicht auf eine an der Austrittsseite des Luftverteilungsgehäuses in Fig. 2 vorgesehene Luftdüse.

Gemäss Fig. 1 schliesst sich an die Austrittsseite eines mit nur schematisch angedeutetem Laufrad 1 eines Radialventilators umgebenden Spiralgehäuses 2 ein Luftverteilungsgehäuse 3 an. Die Konstruktion der das Luftverteilungsgehäuse 3 bildenden Gehäusewandteile ist durch eine möglichst einfache Herstellungs- und Montagetechnik gekennzeichnet, bei der die Wandteile aus lediglich ebenen oder allenfalls kreisförmigen Blechteilen zusammengefügt sind.

In dem derart im Sinne einer möglichst fertigungs-und montagetechnisch einfachen Konstruktion ausgeführten Luftverteilungsgehäuse 3 sind drei Luftleitbleche 31, 32, 33 in logarithmischer Formgebung derart angeordnet, dass die aus der Austrittsseite des das Laufrad 1 umgebenden Spiralgehäuses 2 austretenden Strömungsteilchen die durch die Luftleitbleche 31, 32, 33 gebildete Leiteinrichtung möglichst verlustarm zur Austrittsseite des Luftverteilungsgehäuses 3 gezielt gelenkt durchströmen können.

Fig. 2 zeigt einen Radialventilator, bei dem das an die Austrittsseite des das Laufrad umgebenden spiralförmigen Gehäuses 2 sich anschliessende Luftverteilungsgehäuse 4 selbst in Form einer logarithmischen Spirale ausgebildet ist; dies wird dadurch erreicht, dass die Wandungen 41, 42 ähnlich gemäss einer logarithmischen Spirale wie die Luftleitbleche 31, 32, 33 in Fig. 1 verlaufen.

An die Austrittsseite des Luftleitgehäuses 4 ist eine Luftdüse 43 mit einem Austrittsschlitz 44 angeordnet. Durch das Zusammenwirken der strömungsgünstigen Ausführung des Luftverteilungsgehäuses und der anschliessenden Luftdüse wird ein möglichst gleichmässiger Austrittsstrahl grosser Wurfweite erzielt.

## Patentansprüche

1. Radialventilator mit einem ein Laufrad umgebenden Spiralgehäuse, an dessen Austrittsseite sich ein mit Luftleitblechen versehenes Luftverteilungsgehäuse anschliesst, dadurch gekennzeichnet, dass die Luftleitbleche (31, 32, 33) die Form von logarithmischen Spiralen aufweisen und das Luftverteilungsgehäuse (3) im wesentlichen aus ebenen und/ oder allenfalls kreisförmigen Wandteilen zusammengesetzt ist (Fig. 1).

2. Radialventilator mit einem ein Laufrad umgebenden Spiralgehäuse, an dessen Austrittsseite sich ein Luftverteilungsgehäuse anschliesst, dadurch gekennzeichnet, dass das Luftverteilungsgehäuse (4) selbst in Form einer logarithmischen Spirale ausgebildet ist (Fig. 2).

3. Radialventilator nach Anspruch 1 oder 2, dadurch gekennzeichnet, dass an der Austrittsseite des Luftverteilungsgehäuses (3 bzw. 4) eine Luftdüse (43) mit einem Austrittsschlitz (44) vorgesehen ist.

## Claims

1. Radial fan with a spiral housing surrounding an impeller, at the outlet side of which there is connected an air distribution housing provided with guide vanes, characterised in that the guide vanes (31, 32, 33) have the form of logarithmic spirals and the air distribution housing (3) is composed substantially of flat and/or if need be circular wall parts (Fig. 1).

2. Radial fan with a spiral housing surrounding an impeller, at the outlet side of which there is connected an air distribution housing, characterised in that the air distribution housing (4) itself is constructed in the form of a logarithmic spiral (Fig. 2).

3. Radial fan according to claim 1 or 2, characterised in that an air nozzle (43) with an outlet slot (44) is provided on the outlet side of the air distribution housing (3 or 4).

## Revendications

1. Ventilateur radial avec une enveloppe spiralée entourant un rotor, au côté sortie duquel se raccorde un carter de répartition de l'air pourvu de tôles de guidage de l'air, caractérisé par le fait que les tôles de guidage de l'air (31, 32, 33) présentent une forme de spirale logarithmique, alors que le carter (3) de répartition de l'air est essentiellement constitué par l'assemblage d'éléments de parois plans et/ou, à la rigueur, de forme circulaire (figure 1).

2. Ventilateur radial avec une enveloppe spiralée entourant un rotor, au côté sortie duquel se raccorde un carter de répartition de l'air, caractérisé par le fait que le carter (4) de répartition de l'air est lui-même réalisé sous la forme d'une spirale logarithmique (figure 2).

3. Ventilateur selon la revendication 1 ou 2, caractérisé par le fait que du côté sortie du carter (3, 4) de répartition de l'air est prévue une tuyère à air (43) avec une fente de sortie (44).
